# FASCICULE DE BREVET EUROPEEN

(11) **EP 1 213 977 B1**
(45) Date de publication et mention de la délivrance du brevet: **26.11.2003**
(21) Numéro de dépôt: 00962594.8
(22) Date de dépôt: 08.09.2000
(51) Int. Cl.: A24D 3/14

(54) **PROCEDE DE FILTRATION ET FILTRE COMPOSE DE CYCLES OU D'HETEROCYCLES AZOTES TELS QUE L'ADN OU L'ARN DESTINE NOTAMMENT A LA FILTRATION DE FUMEE DE TABAC ET CIGARETTE COMPORTANT UN TEL FILTRE**
FITRATIONSVERFAHREN UND FILTER MIT STICKSTOFFCYCLEN ODER HETEROCYCLEN WIE DNA ODER RNA, INSBESONDERE ZUR FILTRATION VON TABAKRAUCH UND ZIGARETTEN MIT SOLCHEM FILTER
FILTERING METHOD AND FILTER CONSISTING OF NITROGEN-CONTAINING CYCLES OR HETEROCYLES SUCH AS DNA OR RNA DESIGNED IN PARTICULAR FOR FILTERING TOBACCO SMOKE AND CIGARETTE CONTAINING SUCH A FILTER

(30) Priorité: 13.09.1999 FR 9911552
(43) Date de publication de la demande: 19.06.2002
(73) Titulaire: Maillard, Frédéric, 75005 Paris (FR)
(72) Inventeur: MAILLARD, Frédéric, F-75005 Paris (FR); HADAD, Guy, F-75013 Paris (FR)
(74) Mandataire: Larcher, Dominique
(86) Numéro de dépôt international: FR0002493
(87) Numéro de publication internationale: WO01019210

(56) Documents cités:
- EP-A- 0 058 463
- WO-A-98/15197
- GB-A- 2 155 756
- US-A- 3 982 897
- US-A- 4 498 485
- US-A- 4 735 218
- US-A- 5 909 736

## Description

La présente invention concerne un procédé de filtration et un filtre d'usage général, applicable en particulier aux produits tabagiques, et notamment pour l'embout filtre d'une cigarette. L'invention a plus particulièrement pour objet de protéger les molécules du génome humain contre les toxiques cancérigènes de la fumée inhalée.

Les filtres de cigarette connus à ce jour contiennent en général des dérivés polysaccharidiques, d'origine naturelle ou thermoplastique, des polyesters, tels que les polyéthylène et polypropylène térephtalate. Les brevets EP 434332 et EP 434339 de RJ Reynolds Tobacco Cie décrivent de tels filtres, ils peuvent contenir également des grains de tabac séchés. Dans ces différents brevets, il est fait mention de l'utilisation de sels, d'acides, de bases, de tensioactifs, dans un milieu à PH basique.

Plus particulièrement contre les substances cancérigènes, le brevet WO 96/00019 décrit un filtre de cigarette enrichi d'ions Fe++, Cu++ ou Mg++. L'objectif est la rétention de radicaux libres et particulièrement la protection des métalloprotéines.

Le brevet WO 96/10929 décrit un inhibiteur de radicaux libres, tel qu'un dérivé O-alkylé du 2,4-monofurfurylidène sorbitol, associé à un antioxydant, dont l'action est de filtrer les Hydrocarbures Polycycliques Aromatiques (HPA), principalement le 3,4-Benzo-a-pyrène (BaP), au pouvoir cancérigène connu.

Par ailleurs, il est connu que le fluor a des effets antitumoraux. Il intervient notamment dans la composition de la dexaméthasone et du 5-fluorouracile. De plus, l'utilisation du papier filtre de laboratoire au polytetrafluoroéthylène (PTFE) est connue.

Le procédé de filtration selon l'invention a une action sélective, chimique directe, anti-cancérigène. Il est destiné à filtrer les produits toxiques, en particulier les hydrocarbures polycycliques aromatiques (HPA) tel que le benzo(a)pyrènc (BaP) et les nitrosamines, contenus dans la fumée de tabac d'une cigarette.

Le procédé de filtration comprend l'étape de maîtriser le taux des produits toxiques par rapport à celui de la nicotine de manière à ce que la réduction du taux à la sortie du filtre soit supérieure à un seuil prédéterminé. Ainsi, la nicotine et les arômes du goût pour la satisfaction et le plaisir des fumeurs sont conservés.

Le mode d'action sélectif du procédé selon l'invention, vis à vis des produits toxiques cancérigènes par rapport à la nicotine, est une de ses principales propriétés.

Sa seconde caractéristique principale est son action chimique directe. C'est-à-dire son action vis à vis des produits toxiques cancérigènes au niveau du site réactif même de l'ADN.

De préférence, pour maîtriser le taux des produits toxiques, notamment le taux des hydrocarbures polycycliques aromatiques (HPA) et des nitrosamines, par rapport à celui de la nicotine, le procédé selon l'invention comprend les étapes suivantes :
- l'étape de capter tout ou partie des produits toxiques au moyen d'un principe actif agissant sur lesdits produits toxiques selon des processus moléculaires comparables à ceux selon lesquels réagit l'ADN et/ou l'ARN de la cellule humaine vis à vis desdits produits toxiques,
- l'étape de contrôler les conditions opératoires du filtre en opérant en milieu sensiblement non aqueux et de pH basique, de préférence supérieur ou égal à 8,
- l'étape d'ajuster la masse du principe actif de telle sorte qu'elle soit supérieure ou égale à 0,1 % de la masse du filtre de la cigarette et de préférence supérieure ou égale à 1 % de la masse du filtre.

Ce sont les attaques contre les molécules d'ADN et/ou d'ARN de la cellule humaine qui sont principalement à l'origine des tumeurs cancéreuses. Par conséquent, en filtrant la fumée de tabac par des mécanismes moléculaires de même nature que ceux qui dégradent l'ADN et/ou l'ARN, on capte de manière sélective et directe les produits toxiques cancérigènes, contenus dans la fumée de tabac.

Les inventeurs ont constatés que ce sont avec les quantités minimales de principe actif et dans les conditions opératoires ci-dessus mentionnées qu'il est possible de maîtriser le taux des produits toxiques, notamment le taux des hydrocarbures polycycliques aromatiques (HPA) et des nitrosamines, par rapport à celui de la nicotine.

De préférence, ledit principe actif est composé de molécules constituées d'un ou plusieurs cycles azotés ou hétérocycles azotés, de préférence des hétéroaromatiques azotés, notamment de pentacycles ou d'hexacycles ou d'une association des deux. Avantageusement, selon l'invention, ledit principe actif doit se présenter sous la forme :
- d'une chaîne desdites molécules et/ou
- desdites molécules liées, dans un arrangement chimique commun, à une fibre tel qu'une fibre composée d'acétate de cellulose.

De préférence, la molécule du principe actif est de l'ADN et/ou de l'ARN et/ou un dérivé de l'ADN ou de l'ARN, comme par exemple l'adénosine triphosphate (ATP), l'adénosine monophosphate cyclique (AMP), l'adényl-cyclase.

L'invention concerne également un filtre de cigarette mettant en oeuvre le procédé ci-dessus décrit. Le filtre de cigarette selon l'invention a une action sélective, chimique directe, anti-cancérigène. Il est destiné à filtrer particulièrement les hydrocarbures polycycliques aromatiques (HPA) et notamment le benzo(a)pyrène (BaP) ainsi que les nitrosamines, en conservant le taux de nicotine et les arômes du goût pour la satisfaction et le plaisir du fumeur. Le filtre comporte un principe actif composé de molécules constituées d'un ou plusieurs cycles azotés ou hétérocycles azotés, et particulièrement des hétéroaromatiques azotés, notamment de pentacycles ou d'hexacycles ou d'une association des deux. Avantageusement, ledit principe actif doit se présenter sous la forme d'une chaîne desdites molécules et/ou desdites molécules liées à une fibre, notamment une fibre d'acétate de cellulose, dans un arrangement chimique commun. La masse desdits cycles ou hétérocycles azotés et particulièrement des hétéroaromatiques azotés est au moins égale ou supérieure à 0,1 % de la masse totale du filtre. Le milieu dans lequel lesdits cycles ou hétérocycles azotés et particulièrement des hétéroaromatiques azotés opèrent est un milieu sensiblement non-aqueux ayant un pH basique. Dans ces conditions opératoires, il a été constaté qu'il est possible de réduire de manière substantielle, à la sortie du filtre, le taux des hydrocarbures polycycliques aromatiques par rapport à la nicotine. Le taux peut être réduit de plus de 90 % en conservant le taux de nicotine et les arômes du goût pour la satisfaction et le plaisir du fumeur. Selon une variante de réalisation du filtre, on utilise également d'autres fibres d'origine naturelle ou artificielle, principalement des aromatiques de l'éthylène (par exemple, le polyéthylène térephtalate), du propylène (par exemple, le polypropylène térephtalate), en milieu de sels fluorés.

Avantageusement, dans une variante de réalisation de l'invention, les molécules sont constituées en polymère au sens large.

Avantageusement également, dans une autre variante de réalisation de l'invention, le principe actif est exclusivement constitué de molécules et/ou desdits polymères.

De préférence, la masse desdits cycles ou hétérocycles azotés et particulièrement des hétéroaromatiques azotés est au moins égale ou supérieure à 1 % de la masse totale du filtre.

Avantageusement, le taux d'humidité du filtre est compris entre 5 et 10%.

Avantageusement, le pH du filtre est supérieur à 8.

De préférence, la molécule du principe actif est de l'ADN et/ou de l'ARN et/ou un dérivé de l'ADN ou de l'ARN, comme par exemple l'adénosine triphosphate (ATP), l'adénosine monophosphate cyclique ou l'adényl-cyclase.

Ainsi, les produits toxiques cancérigènes, contenus dans la fumée de tabac, affectant directement les molécules d'ADN et/ou d'ARN de la cellule humaine, sont captés sélectivement par le filtre selon des processus moléculaires comparables à ceux selon lesquels lesdits produits toxiques agissent sur l'ADN et/ou l'ARN de la cellule humaine.

Avantageusement, la molécule du principe actif est additionnée, sur l'un au moins des cycles azotés ou hétérocycles azotés et particulièrement des hétéroaromatiques azotés, d'au moins une fonction choisie dans un groupe comprenant les fonctions :
- amine NH2,
- cétone, aldéhyde,
- méthyle
- alcène, alcyle ou aryle,

Avantageusement, au moins une molécule du principe actif est additionnée d'un ou plusieurs sucres tels que le ribose ou le désoxyribose.

Avantageusement, au moins une molécule du principe actif est additionnée d'une ou plusieurs fonctions acides, notamment de l'acide phosphorique (H3PO4) pentavalent et/ou d'une autre molécule comportant un phosphore trivalent.

Avantageusement, dans le cas d'une chaîne de molécules constituée en polymère, la polymérisation est effectuée au sens large au niveau des cycles azotés, soit des hétérocycles azotés et particulièrement des hétéroaromatiques azotés et/ou des fonctions additionnées et/ou des acides et/ou des sucres.

Avantageusement, la molécule du principe actif comporte un ou plusieurs atomes et/ou une ou plusieurs molécules et/ou un ou plusieurs radicaux et/ou un ou plusieurs ions d'un halogène, tel que notamment le fluor.

Avantageusement, la molécule du principe actif est située dans un milieu contenant des sels halogénés, notamment des sels de fluorure de sodium NaF.

Avantageusement, dans le cas où ledit principe actif se présente sous la forme d'une chaîne desdites molécules et/ou desdites molécules liées à une fibre, ladite fibre est partiellement halogénée, tel que notamment par le fluor. Avantageusement également dans ce cas, ladite fibre, partiellement halogénée ou non, est dans un milieu comportant des atomes, des molécules, des radicaux ou des ions d'un halogène, tel que notamment le fluor.

L'invention concerne également un procédé de fabrication d'un filtre comportant un principe actif composé de chaînes de molécules ayant les caractéristiques ci-dessus définies. Ledit procédé comprend l'étape d'extruder et/ou de rouler ensemble lesdites chaînes de molécules. Dans le cas où lesdites molécules sont liées dans un arrangement chimique commun à des fibres, notamment des fibres d'acétate de cellulose, ledit procédé de fabrication comprend l'étape d'extruder et/ou de rouler ensemble lesdites fibres.

L'invention concerne également un dispositif de filtration d'application générale comportant un principe actif composé des molécules et/ou des fibres ayant les caractéristiques et opérant dans les conditions ci-dessus définies.

Avantageusement, le dispositif de filtration selon l'invention est tel que lesdites molécules et/ou lesdites fibres sont incorporées dans des compartiments séparés, ou se présentant sous la forme de grains et/ou de filaments.

Avantageusement, le dispositif de filtration selon l'invention est tel que lesdites molécules et/ou lesdites fibres se présentent selon un état physique gélatineux, liquide ou gazeux.

Le dispositif de filtration peut être appliqué à la filtration sélective de produits toxiques. Le dispositif de filtration selon l'invention peut être appliqué à la purification sélective de la fumée du tabac, afin de conserver les taux usuels de nicotine, pour la satisfaction du fumeur, et de goudron contenant les arômes du tabac, pour la conservation du goût.

L'invention concerne également une cigarette comportant un dispositif de filtration tel que celui ci-dessus décrit. Ainsi que cela est représenté sur la figure 2, la cigarette selon l'invention comporte une tige de tabac 2. A l'une des extrémités de la tige 2 est monté un dispositif de filtration 1 tel que celui ci-dessus décrit.

L'invention protège les molécules du génome humain contre les toxiques cancérigènes de la fumée de tabac. De plus, dans le cas d'un article à fumer, ce filtre a la particularité de préserver dans leur totalité les taux usuels de nicotine et les goudrons des arômes. Ce filtre à faible coût et dont l'efficience est maximale permet une réalisation pratique et industrielle pour le meilleur de la satisfaction du fumeur et de son plaisir grâce à la conservation du goût, tout en allégeant considérablement les risques encourus, particulièrement dans le domaine de la pathologie bronchopulmonaire et cardiovasculaire.

L'invention dont il est question ici est destinée à protéger le génome humain contre les attaques des produits cancérigènes, principal processus investi dans le mécanisme de l'initiation et de la promotion du phénomène cancéreux. L'invention s'attache moins aux processus indirects d'attaques cellulaires réalisés au niveau de molécules telles que les métalloprotéines ou les globulines engagées dans le système de réponse immunitaire.

Dans le cas d'un filtre d'article à fumer, l'étiogénie cancérigène relève de molécules qui ne se situent pas toujours originellement dans le tabac lui-même, mais qui sont des dérivés intermédiaires de pyrolyse constitués le long de la tige de la cigarette à travers un couloir de refroidissement jusqu'au filtre lors de l'inhalation-aspiration.

Ces dérivés, radicaux libres ou carbocations, sont électrophiles.

Les radicaux libres et les carbocations sont désormais mieux connus comme agents de génotoxicité modifiant les règles de duplication de l'ADN et/ou constituant avec lui des adduits. Ils peuvent être aussi responsables de troubles dans le codage par l'ADN des protéines indispensables à la vie cellulaire.

L'invention met en oeuvre des molécules dont plusieurs noyaux nucléophiles préviennent l'attaque électrophile de ces agents. Les molécules selon l'invention filtrent, grâce à leur quantité présente dans le filtre, les toxiques dont la destinée seraient d'avoir une action cancérigène dans le corps du fumeur soit in situ, soit après un processus de métabolisation dans le foi du fumeur.

Dans le corps humain, les composés et radicaux à filtrer constituent des adduits puissants avec l'ADN par pénétration dans les noyaux cellulaires ou après passage, pour les précancérigènes, par des systèmes bioactivants du corps, et entraînent des processus mutagènes et cancérigènes.

Il est connu que le processus cancérigène met en cause le plus souvent des atomes électrophiles dans des molécules dont le passage transmembranaire vers le noyau cellulaire est favorisé par un milieu de densité électrique positive.

Selon l'invention, pour filtrer ces molécules précurseurs de génotoxicité, on utilise des molécules constituées de dipôles nucléophiles, de forces de tension, de nuages électroniques π qui réalisent des pôles nucléophiles d'attraction pour les composés et radicaux électrophiles.

Au cours des essais, il a été constaté que les composants des molécules du filtre selon l'invention, et notamment les nucléotides de l'ADN et de l'ARN, font obstacle aux composés et radicaux à filtrer avant même qu'ils n'atteignent le patrimoine génétique humain.

On va maintenant décrire la figure 1 qui représente le schéma d'un exemple de molécule selon l'invention. Les radicaux R1, R2, R3 et R4 sont des fonctions amines, cétones, aldéhydes, méthyles, alcènes, alcyles, aryles, etc...

Ces fonctions, additionnées à la molécule, peuvent servir à filtrer des époxydes d'alkyle ou d'aryle, des esters sulfates, des nitrosamines au pouvoir cancérigène direct.

Ces radicaux R1, R2, R3 et R4 peuvent aussi être un ou plusieurs atomes ou un radical d'un halogène tel que le fluor.

A titre d'exemple, les molécules de type purine ou pyrimidine peuvent être réalisées sous la forme de filaments, brins monocaténaires obtenus par dénaturation d'ADN, ou brins d'ARN le plus souvent simples.

Il est connu que l'ADN ou l'ARN peuvent être obtenus par culture de micro-organismes, par éclatement des noyaux et un procédé d'électrophorèse en gel.

Le filtre peut utiliser un ou plusieurs halogènes, mais de préférence le fluor, sous forme d'atome, de molécule, de radical ou d'ion.

Quand il est utilisé, le fluor peut être préalablement additionné sur un noyau phényl précurseur possible de synthèse de la molécule selon l'invention par l'intermédiaire d'un acide minéral, d'un acide de Brönsted, ou d'un acide de Lewis.

Dans le cas d'une halogénation, le syndrome de la "fièvre des polymères" ou "Influenza Like" sera évité en procédant à une halogénation partielle des fibres.

Les sels halogénés utilisés sont de préférence des sels solubles de métaux alcalins et alcalino-terreux, par exemple le fluorure de sodium.

Les molécules selon l'invention et/ou les autres fibres du filtre peuvent être extrudées ou roulées ensemble avec des sels halogénés, comme par exemple dans le procédé de fabrication décrit dans le brevet WO/24078 de Caredent Ltd.

Certains toxiques sont à exclure, comme les acides carboxyliques du fluor ou leurs précurseurs, particulièrement l'acide fluoroacétique ainsi que certains organophosphorés dangereux.

Le taux de l'halogène utilisé ne dépassera pas le seuil imposé par les mesures de restriction de la biodégradation et du taux de fluor consommable.

Dans le cas d'une halogénation, le filtre peut également présenter pour les fibres des molécules selon l'invention et/ou pour les autres fibres du filtre une distribution à haute teneur en fluor puis à moindre teneur en fluor, du centre vers la périphérie du filtre ou l'inverse, ou en compartiments distincts disposés selon la longueur du filtre.

Le filtre, tel que décrit ici, a la fonction de filtrer de façon plus efficace les composés et radicaux électrophiles tels que les Hydrocarbures Polycycliques Aromatiques (HPA) - et surtout le BaP - et les Nitrosamines.

Le filtre comporte aussi, dans certaines variantes de réalisation, des solvants tensio-actifs ou d'autres matériaux (des acides de type minéral ou carboxylique, des bases ou des sels en particulier pour la conservation d'un certain PH basique.

Les molécules du filtre selon l'invention fonctionnent en pH basique de préférence supérieur ou égal à 8, ce qui facilite la conservation du taux de nicotine comme indiqué plus haut.

Les fonctions acides, bases et sels peuvent être soit additionnées aux molécules selon l'invention et/ou aux autres fibres du substrat du filtre, soit situées à leur contact. Elles peuvent servir aussi à l'halogénation de la molécule du principe actif et/ou des autres fibres du substrat du filtre.

La plus grande propreté du flux inhalé, conjuguée à une action de désencombrement des tissus, permet un pronostic très favorable quant à la limitation de la pathologie broncho-pulmonaire, cardiovasculaire et des processus mutagènes ou cancérigènes.

Le filtre a un usage général de filtration des polluants et des produits toxiques. Dans le cas de la filtration d'article à fumer, le filtre ainsi décrit n'est pas nécessairement au contact du tabac; il peut par exemple être logé dans un fume-cigarette.

Au cours des essais dans le cas d'un article à fumer, il a été constaté que quelques milligrammes du principe actif ajoutés à la masse du filtre en milieu d'humidité correspondant à celle d'un filtre conventionnel de cigarette, soit de l'ordre de 7 ± 2 %, suffisent à filtrer la quasi totalité des produits cancérigènes incriminés dans le tabac.

De façon générale, la masse des cycles azotés et des hétérocycles azotés et particulièrement des hétéroaromatiques azotés présents dans le filtre représente au moins 0,1 % et, préférentiellement, plus de 1 % de la masse totale du filtre.

### Tests réalisés.

Les tests ont été réalisés dans les conditions suivantes.

Filtre de cigarette de dimensions standards injecté de filaments monocaténaires d'ADN de saumon composés d'un millier de nucléotides environ, la masse de l'ADN étant de 10 mg par filtre de cigarette, le filtre étant séché avant les tests de fumage et de dosage.
Taux d'humidité : 7 ± 2 %,
PH : environ 8
Cigarettes témoins utilisées: Peter Stuyvesant ™ normales et « extra light ».
Cigarettes utilisées dont le filtre est modifié: Peter Stuyvesant ™ normales.
1) Comparatif Peter Stuyvesant normales et Peter Stuyvesant normales modifiées.
2) Comparatif Peter Stuyvesant Extra Light et Peter Stuyvesant normales modifiées
Teneurs moyennes exprimées par cigarette.
Mesures de nicotine et goudrons selon les normes ISO 3402/4387/3308/10315/10362
Mesures de benzo(a)pyrene selon l'article "Mariner D.C; Tuck D.J.; Frost B.E.; benzo(a)pyrene analysis in main stream cigarette smoke, CORESTA meeting Hamburg 1999, abstr. ST3". Les teneurs en benzo(a)pyrene ont été arrondies à 0.5 ng/cigarette.

### Exemple de filtres selon l'invention

### Exemple 1

Filtre de cigarette conventionnel en acétate de cellulose d'environ 200mg.

Le filtre est injecté de brins monocaténaires d'ADN de saumon, d'une longueur de 2000 paires de bases environ et pour une quantité égale à 10 mg pour un filtre de cigarette usuel.
En milieu de sels à 0,1 % de NaF.
Taux d'humidité : 7 ± 2%
PH : environ 8

### Exemple 2

Filtre de cigarette conventionnel en acétate de cellulose d'environ 200mg.

Le filtre est constitué sur son axe d'un compartiment mixte de filaments d'ADN de saumon et de fibres de polypropylène térephtalate, et d'un compartiment constitué uniquement de ces dernières fibres. La masse des filaments d'ADN représentant 10 mg pour un filtre de cigarette usuel.
En milieu de sels à 0,1 % de NaF.
Taux d'humidité : 7 ± 2%
PH : environ 8

### Exemple 3

Filtre de cigarette conventionnel en acétate de cellulose d'environ 200mg.

Le filtre de cigarette est composé d'une mixture de filaments linéaires d'ADN de saumon emmêlés à des fibres de polypropylène térephtalate. La masse des filaments d'ADN représentant 10 mg pour un filtre de cigarette usuel.
En milieu de sels fluorés à 0,1 % de KF, NaF, Na2PO3F dans un rapport de 1:1:1.
Taux d'humidité : 7 ± 2%
PH : environ 8.

## Revendications

1. Procédé de filtration d'action sélective, chimique directe, anti-cancérigène, destiné à filtrer les produits toxiques, en particulier les hydrocarbures polycycliques aromatiques (HPA) tel que le benzo(a)pyrène (BaP) et les nitrosamines, contenus dans la fumée de tabac d'une cigarette ; ledit procédé comprenant l'étape de maîtriser le taux des produits toxiques par rapport à celui de la nicotine de manière à ce que la réduction du taux à la sortie du filtre soit supérieure à un seuil prédéterminé,
de sorte que la nicotine et les arômes du goût pour la satisfaction et le plaisir des fumeurs sont conservés ;
pour maîtriser le taux des produits toxiques par rapport à celui de la nicotine, notamment le taux des hydrocarbures polycycliques aromatiques (HPA) et des nitrosamines, ledit procédé comprend les étapes suivantes :
- l'étape de capter tout ou partie des produits toxiques au moyen d'un principe actif agissant sur lesdits produits toxiques selon des processus moléculaires comparables à ceux selon lesquels réagit l'ADN et/ou l'ARN de la cellule humaine vis à vis desdits produits toxiques,
- l'étape de contrôler les conditions opératoires du filtre en opérant en milieu sensiblement non aqueux et de pH basique, de préférence supérieur ou égal à 8,
- l'étape d'ajuster la masse du principe actif de telle sorte qu'elle soit supérieure ou égale à 0,1% de la masse du filtre de la cigarette et de préférence supérieure on égale à 1% de la masse du filtre ;
ledit principe actif étant composé de molécules constituées d'un ou plusieurs cycles azotés ou hétérocycles azotés, et particulièrement des hétéroaromatiques azotés, notamment de pentacycles ou d'hexacycles ou d'une association des deux ; ledit principe actif se présentant sous la forme :
- d'une chaîne desdites molécules et/ou
- desdites molécules liées dans un arrangement chimique commun à une fibre, notamment une fibre composée d'acétate de cellulose.

2. Procédé selon la revendication 1 tel que la molécule du principe actif est de l'ADN et/ou de l'ARN et/ou un dérivé de l'ADN ou de l'ARN, comme par exemple l'adénosine triphosphate (ATP), l'adénosine rnonophosphate cyclique (AMP), l'adényl-cyclase.

3. Filtre de cigarette d'action sélective, chimique directe, anti-cancérigène destiné à filtrer particulièrement les hydrocarbures polycycliques aromatiques (HPA), notamment le benzo(a)pyrène (BaP), ainsi que les nitrosamines en conservant le taux de nicotine et les arômes du goût pour la satisfaction et le plaisir du fumeur ;
ledit filtre comportant un principe actif composé de molécules constituées d'un ou plusieurs cycles azotés ou hétérocycles azotés, et particulièrement des hétéroaromatiques azotés, notamment de pentacycles ou d'hexacycles ou d'une association des deux ; ledit principe actif se présentant sous la forme :
- d'une chaine desdites molécules et/ou
- desdites molécules liées à une fibre dans un arrangement chimique commun, notamment une fibre composée d'acétate de cellulose ;
la masse desdits cycles ou hétérocycles azotés et particulièrement des hétéroaromatiques azotés étant au moins égale ou supérieure à 0,1% de la masse totale du filtre ;
lesdits cycles ou hétérocycles azotés et particulièrement des hétéroaramatiques azotés opérant dans un milieu sensiblement non-aqueux et ayant un pH basique ;
de sorte qu'il est ainsi possible de réduire de manière substantielle, à la sortie du filtre, le taux des hydrocarbures polycycliques aromatiques par rapport à la nicotine, notamment de plus de 90 %, en conservant le taux de nicotine et les arômes du goût pour la satisfaction et le plaisir du fumeur.

4. Filtre selon la revendication 3 tel que les molécules sont constituées en polymère au sens large.

5. Filtre selon l'une quelconque des revendications 3 ou 4 tel que le principe actif est exclusivement constitué desdites molécules et/ou desdits polymères.

6. Filtre selon l'une quelconque des revendications 3 ou 5 tel que la masse desdits cycles ou hétérocycles azotés, et particulièrement des hétémaromatiques azotés, est au moins égale ou supérieure à 1 % de la masse totale du filtre.

7. Filtre selon l'une quelconque des revendications 3 à 6 tel que le taux d'humidité du filtre est compris entre 5 et 10%.

8. Filtre selon l'une quelconque des revendications 3 à 7 tel que le pH du filtre est supérieur à 8.

9. Filtre selon l'une quelconque des revendications 3 à 8 tel que la molécule du principe actif est de l'ADN et/ou de l'ARN et/ou un dérivé de l'ADN ou de l'ARN, comme par exemple l'adénosine triphosphate (ATP), l'adénosine rnonophosphate cyclique ou l'adénylcyclase ;
de sorte que les produits toxiques cancérigènes, contenus dans la fumée de tabac, affectant les molécules d'ADN et/ou d'ARN de la cellule humaine, sont captés par le filtre selon des processus moléculaires comparables à ceux selon lesquels lesdits produits toxiques agissent sur l'ADN et/ou l'ARN de la cellule humaine.

10. Filtre selon l'une quelconque des revendications 3 à 9 tel que la molécule du principe actif est additionnée d'au moins une fonction choisie dans un groupe comprenant les fonctions :
- amine NH2,
- cétone, aldéhyde,
- méthyle,
- alcène, alcyle ou aryle,
sur l'un au moins des cycles azotés ou hétérocycles azotés, et particulièrement des hétéroaromatiques azotés.

11. Filtre selon l'une quelconque des revendications 3 à 10 tel qu'au moins une molécule du principe actif est additionnée d'un ou plusieurs sucres tels que le ribose ou le désoxyribose.

12. Filtre selon l'une quelconque des revendications 3 à 11 tel qu'au moins une molécule du principe actif est additionnée d'une ou plusieurs fonctions acides, notamment de l'acide phosphorique (H3PO4) pentavalent et/ou d'une autre molécule comportant un phosphore trivalent.

13. Filtre selon l'une quelconque dus revendications 3 à 12 telle que la polymérisation s'effectue au sens large au niveau des cycles azotés, soit des hétérocycles azotés et particulièrement des hétéroaromatiques azotés et/ou des fonctions additionnées et/ou des acides et/ou des sucres.

14. Filtre selon lune quelconque des revendications 3 à 13 tel que la molécule du principe actif comporte un ou plusieurs atomes et/ou une ou plusieurs molécules et/ou un ou plusieurs radicaux et/ou un ou plusieurs ions d'un halogène, tel que notamment le fluor.

15. Filtre selon l'une quelconque des revendications 3 à 14 tel que la molécule du principe actif est en milieu de sels halogénés, notamment en milieu de sels de fluorure de sodium NaF.

16. Filtre selon l'une quelconque des revendications 3 à 15 tel que lesdites fibres sont partiellement halogénées, tel que notamment par le fluor, et/ou sont dans un milieu comportant des atomes, des molécules, des radicaux ou des ions d'un halogène, tel que notamment le fluor.

17. Filtre selon l'une quelconque des revendications 3 à 16 tel que lesdites molécules et/ou lesdites fibres sont incorporées dans des compartiments séparés.

18. Filtre selon l'une quelconque des revendications 3 à 17 tel que lesdites molécules et/ou lesdites fibres se présentent selon un état physique gélatineux, liquide ou gazeux.

19. Procédé de fabrication d'un filtre comportant des molécules et/ou des fibres selon l'une quelconque des revendications 3 à 18, ledit procédé comprenant l'étape d'extruder et/ou de rouler ensemble lesdites molécules et lesdites fibres.

20. Cigarette comportant un filtre selon l'une quelconque des revendications 3 à 19.

## Patentansprüche

1. Direktes chemisches, selektives Filterungsverfahren gegen krebserregende Stoffe, zum Filtern toxischer Stoffe und insbesondere der im Rauch von Zigarettentabak enthaltenen polyzyklischen aromatischen Kohlenwasserstoffe (HPA) wie Benzo(a)pyren (BaP) und Nitrosamine, wobei das Verfahren einen Schritt umfasst, bei dem der Gehalt an toxischen Stoffen im Verhältnis zum Nikotingehalt beherrscht wird, so dass die Verringerung dieses Gehaltes am Ausgang des Filters höher als ein vorgegebener Schwellenwert ist,
so dass das Nikotin und die Aromastoffe, die zur Zufriedenheit und zum Genuss des Rauchers beitragen, erhalten bleiben;
um den Gehalt an toxischen Stoffen im Verhältnis zu dem des Nikotins und insbesondere den Gehalt an polyzyklischen aromatischen Kohlenwasserstoffen (HPA) und an Nitrosaminen zu beherrschen, umfassend die folgenden Schritte:
- das Einfangen aller oder eines Teils der toxischen Stoffe, mit Hilfe eines aktiven Wirkstoffes, der auf die besagten toxischen Stoffe nach molekularen Verfahren einwirkt, die vergleichbar sind mit denen, nach denen die DNS bzw. die RNS der menschlichen Zelle gegenüber diesen toxischen Stoffe reagiert,
- das Steuern der Betriebsbedingungen des Filters derart, dass es in einem im Wesentlichen nicht wässrigen Milieu mit basischem pH, bevorzugter Weise größer oder gleich 8, arbeitet,
- das Einstellen der Masse des aktiven Wirkstoffes derart, dass sie 0,1 % oder mehr der Masse des Zigarettenfilters und bevorzugter Weise 1 % oder mehr der Filtermasse beträgt;
wobei der aktive Wirkstoff aus Molekülen aufgebaut ist, welche aus einem oder mehreren Stickstoffzyklen oder Stickstoff-Heterozyklen bestehen, insbesondere stickstoffhaltige heterozyklische Aromaten, hauptsächlich Pentazyklen oder Hexazyklen oder eine Verbindung beider, wobei der aktive Wirkstoff in einer der folgenden Formen auftritt:
- eine Kette der erwähnten Moleküle und/oder
- die erwähnten Moleküle, verbunden in einer chemischen Anordnung, die einer Faser gehört, insbesondere einer aus Zelluloseazetat gebildeten Faser.

2. Verfahren nach Anspruch 1, derart, dass das aktive Wirkstoffmolekül DNS und/oder RNS und/oder ein Derivat der DNS oder der RNS, beispielsweise Adenosintriphosphat (ATP), Cycloadenosinmonophosphat (AMP) oder Adenylzyklase ist.

3. Zigarettenfilter mit direkter chemischer selektiver Wirkung gegen krebserregende Stoffe, zum Filtern insbesondere von polyzyklischen aromatischen Kohlenwasserstoffen (HPA) wie Benzo(a)pyren (BaP) und Nitrosaminen, wobei der Gehalt an Nikotin und an Aromastoffen, die zur Zufriedenheit und zum Genuss des Rauchers beitragen, erhalten bleiben,
wobei das Filter einen aktiven Wirkstoff umfasst, der aus Molekülen aufgebaut ist, welche aus einem oder mehreren Stickstoffzyklen oder Stickstoff-Heterozyklen bestehen, insbesondere stickstoffhaltigen heterozyklischen Aromaten, hauptsächlich Pentazyklen oder Hexazyklen oder eine Verbindung beider, wobei der aktive Wirkstoff in einer der folgenden Formen auftritt:
- eine Kette der erwähnten Moleküle und/oder
- die erwähnten Moleküle, verbunden in einer chemischen Anordnung, die einer Faser gehört, insbesondere einer aus Zelluloseazetat gebildeten Faser,
wobei die Masse dieser Stickstoffzyklen oder Stickstoff-Heterozyklen und insbesondere der stickstoffhaltigen heterozyklischen Aromaten mindestens 0,1 % oder mehr der Gesamtmasse des Filters beträgt;
wobei diese Stickstoffzyklen oder Stickstoff-Heterozyklen und insbesondere die stickstoffhaltigen heterozyklischen Aromaten in einem im Wesentlichen nicht wässrigem Milieu mit basischem pH arbeiten;
so dass es möglich ist, am Filterausgang den Gehalt an polyzyklischen aromatischen Kohlenwasserstoffen erheblich im Verhältnis zum Nikotin zu reduzieren, insbesondere um mehr als 90 %, wobei der Gehalt an Nikotin und an Aromastoffen, die zur Zufriedenheit und zum Genuss des Rauchers beitragen, erhalten bleibt.

4. Filter nach Anspruch 3, **dadurch gekennzeichnet, dass** die Moleküle als Polymere im weiten Sinne aufgebaut sind.

5. Filter nach einem der Ansprüche 3 oder 4, **dadurch gekennzeichnet, dass** der aktive Wirkstoff ausschließlich aus den erwähnten Molekülen und/oder den erwähnten Polymeren gebildet wird.

6. Filter nach einem der Ansprüche 3 oder 5, **dadurch gekennzeichnet, dass** die Masse dieser Stickstoff-Zyklen oder Stickstoff-Heterozyklen und insbesondere der stickstoffhaltigen heterozyklischen Aromaten mindestens 1 % oder mehr der Gesamtmasse des Filters beträgt.

7. Filter nach einem der Ansprüche 3 bis 6, **dadurch gekennzeichnet, dass** der Feuchtigkeitsgehalt des Filters zwischen 5 % und 10 % beträgt.

8. Filter nach einem der Ansprüche 3 bis 7, **dadurch gekennzeichnet, dass** der pH-Wert des Filters größer als 8 ist.

9. Filter nach einem der Ansprüche 3 bis 8, **dadurch gekennzeichnet, dass** das aktive Wirkstoffmolekül DNS und/oder RNS und/oder ein Derivat der DNS oder der RNS, beispielsweise Adenosintriphosphat (ATP), Cycloadenosinmonophosphat (AMP) oder Adenylzyklase ist,
sodass im Tabakrauch enthaltene krebserregende toxische Stoffe, welche auf die DNS und/oder die RNS menschlicher Zellen einwirken, vom Filter eingefangen werden, nach ähnlichen molekularen Verfahren, wie die, mit denen die besagten toxischen Stoffe auf die DNS und/oder die RNS der menschlichen Zellen wirken.

10. Filter nach einem der Ansprüche 3 bis 9, **dadurch gekennzeichnet, dass** dem aktiven Wirkstoffmolekül mindestens eine Funktion aus der folgenden Gruppe:
- Amin NH₂,
- Keton, Aldehyd,
- Methyl,
- Alken, Alkyl oder Aryl,
mindestens einem der Stickstoffzyklen oder Stickstoff-Heterozyklen hinzugefügt wird, insbesondere stickstoffhaltigen heterozyklischen Aromaten.

11. Filter nach einem der Ansprüche 3 bis 10, **dadurch gekennzeichnet, dass** mindestens einem der aktiven Wirkstoffmoleküle ein oder mehrere Zucker wie Ribose oder Deoxyribose hinzugefügt werden.

12. Filter nach einem der Ansprüche 3 bis 11, **dadurch gekennzeichnet, dass** mindestens einem aktiven Wirkstoffmolekül eine oder mehrere Säurefunktionen hinzugefügt werden, insbesondere der fünfwertigen Phosphorsäure (H₃PO₄) und/oder eines anderen Moleküls, das einen dreiwertigen Phosphor enthält.

13. Filter nach einem der Ansprüche 3 bis 12, **dadurch gekennzeichnet, dass** die Polymerisierung im weitesten Sinne auf der Ebene der Stickstoffzyklen, entweder der Stickstoff-Heterozyklen und insbesondere der stickstoffhaltigen heterozyklischen Aromaten und/oder der hinzugefügten Funktionen und/oder der Säuren und/oder der Zucker abläuft.

14. Filter nach einem der Ansprüche 3 bis 13, **dadurch gekennzeichnet, dass** das aktive Wirkstoffmolekül ein oder mehrere Atome und/oder ein oder mehrere Moleküle und/oder ein oder mehrere Radikale und/oder ein oder mehrere Halogenlonen, insbesondere Fluor, enthält.

15. Filter nach einem der Ansprüche 3 bis 14, **dadurch gekennzeichnet, dass** das aktive Wirkstoffmolekül sich in einem Milieu halogenhaltiger Salze und insbesondere in einem Milieu aus Natriumfluorid NaF befindet.

16. Filter nach einem der Ansprüche 3 bis 15, **dadurch gekennzeichnet, dass** die erwähnten Fasern teilweise halogeniert sind, insbesondere fluorhaltig sind und/oder sich in einem Milieu befinden, das Atome, Moleküle, Radikale oder lonen eines Halogens wie insbesondere Fluor enthält.

17. Filter nach einem der Ansprüche 3 bis 16, **dadurch gekennzeichnet, dass** die erwähnten Moleküle und/oder die erwähnten Fasern in getrennte Abteilungen eingebettet sind.

18. Filter nach einem der Ansprüche 3 bis 17, **dadurch gekennzeichnet, dass** die erwähnten Moleküle und/oder die erwähnten Fasern physikalisch gallertartig, flüssig oder gasförmig vorliegen.

19. Herstellungsverfahren eines Filters, das Moleküle und/oder Fasern nach einem der Ansprüche 3 bis 18 umfasst, wobei das Verfahren den Schritt umfasst des Strangpressens oder Walzens der Menge der erwähnten Moleküle oder Fasern.

20. Zigarette mit einem Filter nach einem der Ansprüche 3 bis 19.

## Claims

1. Filtering method with a selective, direct chemical, anti-carcinogenic action, intended to filter toxic products, particularly polycyclic aromatic hydrocarbons (PAHs) such as benzo(a)pyrene (BaP) and nitrosamines, contained in the tobacco smoke of a cigarette; said method comprising the step of controlling the level of toxic products in relation to that of nicotine in such a way that the reduction in level on leaving the filter is greater than a predetermined threshold,
in such a way that the nicotine and the flavour aromas are preserved for the satisfaction and pleasure of the smokers; to control the level of toxic products in relation to that of nicotine, particularly the level of polycyclic aromatic hydrocarbons (PAHs) and nitrosamines, said method comprises the following steps:
- the step of capturing all or part of the toxic products by means of an active principle acting on said toxic products by molecular processes comparable with those by which the DNA and/or RNA in the human cell reacts towards said toxic products,
- the step of controlling the filter's operating conditions by operating in a substantially non-aqueous medium with a basic pH, preferably greater than or equal to 8,
- the step of adjusting the mass of the active principle in such a way that it is greater than or equal to 0.1% of the mass of the cigarette filter and preferably greater than or equal to 1% of the mass of the filter;
said active principle being made up of molecules consisting of one or more nitrogen-containing cyclic compounds or nitrogen-containing heterocyclic compounds, and particularly nitrogen-containing heteroaromatics, particularly pentacycles or hexacycles or a combination of the two; said active principle taking the form of:
- a chain of said molecules and/or
- said molecules linked in a common chemical arrangement to a fibre, particularly a fibre made of cellulose acetate.

2. Method according to claim 1, wherein the molecule of the active principle is DNA and/or RNA and/or a derivative of DNA or of RNA, such as e.g. adenosine triphosphate (ATP), cyclic adenosine monophosphate (AMP), adenyl cyclase.

3. Cigarette filter with a selective, direct chemical, anti-carcinogenic action, intended to filter particularly polycyclic aromatic hydrocarbons (PAHs), especially benzo(a)pyrene (BaP), as well as nitrosamines, while preserving the level of nicotine and the flavour aromas for the satisfaction and pleasure of the smoker;
said filter containing an active principle made up of molecules consisting of one or more nitrogen-containing cyclic compounds or nitrogen-containing heterocyclic compounds, and particularly nitrogen-containing heteroaromatics, particularly pentacycles or hexacycles or a combination of the two; said active principle taking the form of :
- a chain of said molecules and/or
- said molecules linked to a fibre in a common chemical arrangement, particularly a fibre made of cellulose acetate;
the mass of said nitrogen-containing cyclic compounds or heterocyclic compounds, and particularly of the nitrogen-containing heteroaromatics, being at least equal to or greater than 0.1% of the total mass of the filter; said nitrogen-containing cyclic compounds or heterocyclic compounds and particularly nitrogen-containing heteroaromatics operating in a substantially non-aqueous medium with a basic pH;
in such a way that it is thus possible to reduce substantially, on leaving the filter, the level of polycyclic aromatic hydrocarbons in relation to nicotine, particularly by more than 90%, while preserving the level of nicotine and the flavour aromas for the satisfaction and pleasure of the smoker.

4. Filter according to claim 3, wherein the molecules are brought together into a polymer in the general sense.

5. Filter according to any one of claims 3 or 4, wherein the active principle is exclusively made up of said molecules and/or said polymers.

6. Filter according to any one of claims 3 or 5, wherein the mass of said nitrogen-containing cyclic compounds or heterocyclic compounds, and particularly of the nitrogen-containing heteroaromatics, is at least equal to or greater than 1% of the total mass of the filter.

7. Filter according to any one of claims 3 to 6 wherein the level of humidity of the filter is between 5 and 10% inclusive.

8. Filter according to any one of claims 3 to 7, wherein the pH of the filter is greater than 8.

9. Filter according to any one of claims 3 to 8, wherein the molecule of the active principle is DNA and/or RNA and/or a derivative of DNA or of RNA, such as e.g. adenosine triphosphate (ATP), cyclic adenosine monophosphate or adenyl cyclase;
such that the carcinogenic toxic products contained in the tobacco smoke, affecting the DNA and/or RNA molecules of the human cell, are captured by the filter by molecular processes comparable with those by which said toxic products act on the DNA and/or RNA of the human cell.

10. Filter according to any one of claims 3 to 9, wherein the molecule of the active principle has added to it at least one function selected from a group comprising the following functions:
- amine NH2,
- ketone, aldehyde,
- methyl,
- alkene, alkyl or aryl,
on at least one of the nitrogen-containing cyclic compounds or nitrogen-containing heterocyclic compounds, and particularly the nitrogen-containing heteroaromatics.

11. Filter according to any one of claims 3 to 10, wherein at least one molecule of the active principle has added to it one or more sugars such as ribose or deoxyribose.

12. Filter according to any one of claims 3 to 11, wherein at least one molecule of the active principle has added to it one or more acid functions, particularly pentavalent phosphoric acid (H3PO4) and/or another molecule containing a trivalent phosphorus.

13. Filter according to any one of claims 3 to 12, wherein the polymerisation is carried out in the general sense at the level of the nitrogen-containing cyclic compounds or nitrogen-containing heterocyclic compounds, and particularly of the nitrogen-containing heteroaromatics and/or the added functions and/or acids and/or sugars.

14. Filter according to any one of claims 3 to 13, wherein the molecule of the active principle contains one or more atoms and/or one or more molecules and/or one or more radicals and/or one or more ions of a halogen, such as in particular fluorine.

15. Filter according to any one of claims 3 to 14, wherein the molecule of the active principle is in a medium of halogenated salts, particularly in a medium of sodium fluoride salts NaF.

16. Filter according to any one of claims 3 to 15, wherein said fibres are partly halogenated, such as in particular by fluorine, and/or are in a medium containing atoms, molecules, radicals or ions of a halogen, such as in particular fluorine.

17. Filter according to any one of claims 3 to 16, wherein said molecules and/or said fibres are incorporated in separate compartments.

18. Filter according to any one of claims 3 to 17, wherein said molecules and/or said fibres are present in a gelatinous, liquid or gaseous physical state.

19. Method for producing a filter containing molecules and/or fibres according to any one of claims 3 to 18, said method comprising the step of extruding and/or rolling said molecules and said fibres together.

20. Cigarette containing a filter according to any one of claims 3 to 19.
